# EUROPÄISCHE PATENTSCHRIFT

(11) **EP 0 108 878 B1**
(45) Veröffentlichungstag und Bekanntmachung des Hinweises auf die Patenterteilung: **12.11.1986**
(21) Anmeldenummer: 83108654.1
(22) Anmeldetag: 02.09.1983
(51) Int. Cl.: H01R 13/18

(54) **Rundsteckhülse mit Überfeder**
Circular socket with a surrounding spring member
Douille circulaire à ressort superposé

(30) Priorität: 10.11.1982 DE 3241485
(43) Veröffentlichungstag der Anmeldung: 23.05.1984
(73) Patentinhaber: Grote & Hartmann GmbH & Co. KG, D-42369 Wuppertal (DE)
(72) Erfinder: Könnemann, Alfred, Dipl.-Ing., D-5600 Wuppertal 21 (DE); Ehrenberg, Jörgen, D-5600 Wuppertal 21 (DE)
(74) Vertreter: Patentanwälte Dr. Solf & Zapf

## Beschreibung

Die Erfindung betrifft eine Rundsteckhülse aus einem Blechstanzteil gemäß dem Oberbegriff des Anspruchs 1, die mit einer ebenfalls aus einem Blechstanzteil bestehenden Überfeder ausgerüstet ist und geht von der DE-A-27 31 001 aus.

Aus dem DE-U-71 33 507 ist ferner eine derartige Rundsteckhülse bekannt, die einen Krallenbereich und einen Steckbereich aufweist. Der Steckbereich beginnt im Anschluß an den Krallenbereich mit einer zylinderförmig gerollten Federarmbasis, die sich in Längsrichtung erstreckende Stoßkanten aufweist, und an die sich nach vorne erstreckend in Verlängerung der Zylinderwandung drei Kontaktfederarme angebunden sind, die auf Lücke, d. h. mit seitlichem Abstand voneinander, angeordnet sind. Mit ihrem vorderen Ende sind die Kontaktfederarme an einen zylinderförmigen, ebenfalls sich in Längsrichtung erstreckende Stoßkanten aufweisenden Steckring angebunden. Zur Bildung von Kontaktstellen für einen passenden Rundstecker sind die Kontaktfederarme zum Innenraum der Rundsteckhülse hin bogenförmig durchgebogen. An den Steckring sind zudem Rastfederarme, und zwar in den Lücken zwischen den Federarmen, angebunden, die sich nach rückwärts erstrecken, gleich lang oder kürzer als die Kontaktfederarme und nach außen abgebogen sind.

Diese bekannte Rundsteckhülse hat sich sehr gut bewährt.

Aufgabe der Erfindung ist, die Federkräfte der Rundsteckhülse mit auf Abstand angeordneten Kontaktfederarmen zu erhöhen und dabei auch einen Schutz gegen das Aufbiegen der Federarmbasis zu schaffen.

Diese Aufgabe wird erfindungsgemäß durch eine Überfeder gelöst, die im Steckbereich über die Rundsteckhülse gestülpt ist, wobei sie die Merkmale des Patentanspruchs 1 aufweist.

Weitere zweckmäßige Ausführungsformen der Erfindung werden durch die Unteransprüche gekennzeichnet.

Eine Überfeder für eine Steckkontaktbuchse vorzusehen, ist zwar aus der DE-A-2 731 001 bekannt, jedoch eignet sich die hieraus bekannte Überfeder aufgrund einer völlig andersartigen Raumform der Steckkontaktbuchse nicht für die gattungsgemäße Rundsteckhülse mit voneinander beabstandeten Federarmen. Bei der bekannten Steckkontaktbuchse ist ein Buchsenkörper vorgesehen, der aus Federblech gerollt ist, weshalb er eine Längsfuge aufweist. Der Buchsenkörper weist einendig eine Anschlußklemme für einen elektrischen Leiter und anderendig eine Mündung zum Einstecken eines runden Steckerstiftes auf. Im Bereich hinter der Mündungsöffnung ist ein Querschlitz vorgesehen, wodurch eine ringförmige Endpartie gebildet wird. Ausgehend von dem Querschlitz. der den Buchsenkörper symmetrisch zu der Längsfuge etwa bis zur Mitte radial einschneidet, weist der Buchsenkörper ebenfalls zur Längsfuge symmetrisch angeordnete Längsschlitze auf. Dadurch werden zusammen mit der Längsfuge zwei nebeneinander verlaufende, sich in Längsrichtung des Buchsenkörpers erstreckende Kontaktfinger gebildet. Dabei ist das durch den Querschlitz begrenzte freie Ende der beiden Kontaktfinger der Mündungsöffnung zugekehrt. Die Kontaktfinger sind radial nach innen in den Innenraum des Buchsenkörpers hineingebogen. Durch diese Anordnung liegt in einem etwa halbkreisförmigen, und zwar den Kontaktfingern radial gegenüberliegenden Querschnittsbereich des Buchsenkörpers praktisch eine Unnachgiebigkeit gegenüber radial von innen durch einen Steckerstift ausgeübten Druck nach außen vor, so daß nur in dem diesem genannten Bereich gegenüberliegenden Bereich der beiden Kontaktfinger eine federelastische Verformung möglich ist. Die vorgesehene Überfeder weist aber nur in dem etwa halbkreisförmigen Bereich des Querschnittes des Buchsenkörpers. in dem die Kontaktfinger nebeneinanderliegend angeordnet sind, eine diese radial nach innen drängende, in ihrem Endbereich zweigeteilte Federzunge auf. Aufgrund dieser speziellen Ausgestaltung ist die Federhülse der bekannten Steckkontaktbuchse folglich nicht dazu geeignet, in Verbindung mit der Rundsteckhülse der vorliegenden Erfindung verwendet zu werden, die auf Abstand angeordnete Federarme aufweist.

Aus der NL-A-110477 ist eine weitere Rundsteckkontaktbuchse bekannt, bei der jedoch ein Buchsenkörper ohne jegliche Kontaktfederzunge vorgesehen ist. Der Buchsenkörper besteht aus einem zylindrisch gerollten Blechstanzteil, das in seiner Umfangsfläche eine Öffnung aufweist, durch die eine Kontaktfederzunge einer auf den Buchsenkörper aufgesteckten Hülse radial in den Innenraum des Buchsenkörpers eingreift, um den Kontakt mit einem eingesteckten Steckerstift zu gewährleisten. Daher kann auch diese bekannte Steckkontaktbuchse keine Anregung für die Anordnung einer Überfeder auf einer Rundsteckhülse der eingangs beschriebenen Art geben.

Anhand der in der Zeichnung abgebildeten Ausführungsbeispiele wird die Erfindung im folgenden näher erläutert.

Es zeigen :
Figur 1 eine Seitenansicht einer erfindungsgemäßen Rundsteckhülse ohne Überfeder und
Figur 2 eine Seitenansicht der Rundsteckhülse nach Fig. 1, jedoch mit Überfeder.

Die Rundsteckhülse 1 aus einem Blechstanzteil ist mit einer Überfeder 2 aus einem Stahlblechteil bestückt. Die Rundsteckhülse 1 weist den Leiterkraiienbereich 3 auf, der üblichen Raumformen entsprechen kann. Anstelle des Krallenbereichs 3 kann auch ein Lötanschlußteil vorgesehen sein. Der Krallenbereich 3 geht in einen zylinderförmig gerollten Federarmbasisteil'4 über, dessen Längskanten sich gegenüberliegend bzw. aneinanderstoßend angeordnet sind. An die Ringkante 6 des Basisteils 4 sind zwei sich nach vorne erstreckende Kontaktfederarme 7 mit seitlichem Abstand voneinander angebunden, so daß eine Lücke 8 gebildet wird. Die Federarme 7 sind zur Bildung von Kontaktstellen -wie an sich bekannt - nach innen durchgebogen, so daß sich im Innenraum der Hülse eine Verengung des Querschnittes ergibt. Am vorderen Ende sind die Kontaktfederarme 7 an einen Steckring 10 angebunden, der vorzugsweise einen geschlossenen Ring bildet, der lediglich zwei aufeinandersitzende Stoßkanten aufweist, die sich in Längsachsrichtung der Hülse erstrecken. Vom dritten Kontaktfederarm ist das Mittelteil ausgeschnitten, so daß lediglich noch ein am Federarmbasisteil 4 angebundener Lappen 39 und ein am Steckring 10 angebundener Lappen 40 verbleiben. Die Lappen 39 und 40 sind - wie abgebildet - einwärts, d. h. zum Innenraum der Hülse hin, gebogen. Die Funktion der einwärts gebogenen Lappen 39 und 40 wird weiter unten erläutert.

Auf der Hülse 1 sitzt eine Überfeder 2 mit mindestens einem Verbindungssteg 31, vorzugsweise jedoch mit zwei benachbarten, auf Lücke 29 angeordneten Verbindungsstegen 31, die an der Hinterkante 27 des Überfederrings 14 angebunden sind, sich nach hinten erstrecken und am Klammerring 32 sitzen. Der unverlierbare Sitz der Überfeder wird durch mindestens einen aus der Zylinderwandung des Klammerrings 32 ausgeschnittenen Lappen 34 gewährleistet, der einwärts umgebördelt ist und dabei ein im Basisteil 4 der Rundsteckhülse 1 ausgebildetes Loch 36 durchgreift und eine Kante des Loches 36 umgreift. Vorzugsweise können jedoch auch zwei Löcher 36 und zwei Lappen 34 vorgesehen sein, wobei die Lappen 34 gegensinnig umgebördelt sind. Mit einem Steckbegrenzungswulst 38 endet die Überfeder 2 im rückwärtigen Bereich.

Zwischen den Verbindungsstegen 31 sind vorzugsweise drei Rastfederarme 28 angeordnet.

Nach der Erfindung ist ein dritter Verbindungssteg vom Überfederring 14 abgetrennt und einwärts als Kontaktfederzunge 41 gebogen. Sie durchgreift dabei die Lücke 29 zwischen den beiden Lappen 39 und 40. Im vorderen Endbereich ist die Zunge 41 mit einem Bogen 42 nach außen gebogen, woraus die konvex ausgebildete Kontaktlinie 43 resultiert.

Der gesteckte Kontaktstift (nicht dargestellt) wird durch die Federkraft der Kontaktfederzunge 41 gegen die vorzugsweise einwärts durchgebogenen Kontaktfederarme 7 gedrückt, wodurch eine sehr gute Kontaktierung gewährleistet wird. Die ebenfalls nach einwärts gebogenen Lappen 39 und 40 verhindern eine Überbiegung der Kontaktfederzungen 41, weil sie den gesteckten Kontaktstift in radialer Richtung abstützen, so daß der Stift die Zunge 41 lediglich bis zur gedachten Verbindungslinie zwischen den Enden der Lappen 39 und 40 zurückdrücken kann.

## Patentansprüche

1. Rundsteckhülse, bestehend aus einem Leiterkrallenbereich (3) und einem sich nach vorne anschließenden zylindrischen Federarmbasisbereich (4), wobei an der Vorderkante des Federarmbasisbereichs (4) sich nach vorne erstreckende, nach innen durchgebogene auf Abstand voneinander angeordnete Federarme (7) angebunden sind, die vorderseitig mit einem Steckring (10) in Verbindung stehen, wobei der Steckring (10) von einem in Längsrichtung der Rundsteckhülse (1) geschlitzten Überfederring (14) umklammert wird, dadurch gekennzeichnet, daß vom Steckring (10) sich mindestens ein Kontaktfederarm (7) nach rückwärts erstreckt, der an das Federarmbasisteil (4) angebunden ist, wobei im seitlichen Abstand vom Kontaktfederarm (7) und sich gegenüberliegend ein am Federarmbasisteil (4) angebundener Lappen (39) und ein am Steckring (10) angebundener Lappen (40) vorgesehen sind, die einwärts gebogen sind, und daß eine Überfeder (2) über der Hülse (1) sitzt, die mindestens einen Verbindungssteg (31), vorzugsweise zwei benachbarte, auf Lücke (29), der Überfeder (2) angeordnete Verbindungsstege (31), aufweist, die an der Hinterkante (27) des Überfederrings (14) angebunden sind, sich nach hinten erstrecken und an einem Klammerring (32) sitzen, wobei zwischen den Verbindungsstegen (31) oder neben einem Verbindungssteg (31) Rastfederarme (28) angeordnet sind, die an der Hinterkante (27) des Überfederrings (14) angebunden sind und sich nach rückwärts erstrecken, wobei eine sich nach vorne erstreckende, am Klammerring (32) angebundene, einwärts gebogene Kontaktfederzunge (41) vorgesehen ist, die die Lücke zwischen den beiden Lappen (39, 40) der Rundsteckhülse (1) durchgreift.

2. Rundsteckhülse nach Anspruch 1, dadurch gekennzeichnet, daß im vorderen Endbereich die Zunge (41) mit einem Bogen (42) nach außen gebogen ist.

3. Rundsteckhülse nach Anspruch 1 und/oder 2, dadurch gekennzeichnet, daß sich vom Federarmbasisteil (4) zwei benachbarte Kontaktfederarme (7) mit seitlichem Abstand voneinander nach vorne erstrecken, so daß eine Lücke (8) zwischen den Kontaktfederarmen (7) gebildet wird, wobei die Kontaktfederarme im vorderen Endbereich an den Steckring (10) angebunden sind, der einen geschlossenen Ring bildet, mit lediglich zwei aufeinandersitzenden Stoßkanten.

4. Rundsteckhülse nach einem der Ansprüche 1 bis 3, dadurch gekennzeichnet, daß im Zylindermantel des Federarmbasisteils (4) mindestens ein Loch (36) angeordnet ist, das von einem aus der Zylinderwandung des Klammerrings (32) ausgeschnittenen Lappen (34) durchgriffen wird, wobei der Lappen einwärts umgebördelt ist.

5. Rundsteckhülse nach einem der Ansprüche 1 bis 3, dadurch gekennzeichnet, daß zwei Löcher (36) im Zylindermantel des Federarmbasisteils (4) vorgesehen sind, wobei jedes Loch (36) von einem aus der Zylinderwandung des Klammerrings (32) ausgeschnittenen Lappen (34) durchgriffen wird, die einwärts gegensinnig umgebördelt sind.

6. Rundsteckhülse nach einem der Ansprüche 1 bis 5, dadurch gekennzeichnet, daß die Überfeder (2) im rückwärtigen Bereich einen Steckbegrenzungswulst (38) aufweist.

## Claims

1. A circular socket, consisting of a clamping section (3) for a lead and a cylindrical spring arm base section (4) adjoining it at the front, wherein forwardly extending and inwardly deflected spring arms (7) are attached to the front of the spring arm base section (4), being spaced from one another, and are connected at the front to a plug ring (10), the plug ring (10) being clasped by a surrounding spring member ring (14) slotted in the longitudinal direction of the circular socket (1), characterised in that at least one contact spring arm (7) extends backwardly from the plug ring (10) and is attached to the spring arm base section (4), in which connection, laterally spaced from the contact spring arm (7), and located opposite one another, there are a tang (39) attached to the spring arm base section (4) and a tang (40) attached to the plug ring (10), which are bent inwardly, and that a surrounding spring member (2) seated over the socket (1) has at least one connecting crosspiece (31), and preferably two adjacent connecting crosspieces (31) with a gap (29) between them, attached to the rear edge (27) of the surrounding spring member ring (14), extending towards the rear, and seated against a retaining ring (32), while stop spring arms (28) are fitted between the connecting crosspieces (31) or near to the one connecting crosspiece (31), which stop spring arms are attached to the rear (27) of the surrounding spring member ring (14) and extend backwardly, while a forwardly extending . and inwardly bent contact spring tongue (41) connected to the retaining ring (32) enters the gap between the two tangs (39 and 40) of the circular socket (1).

2. A circular socket according to claim 1, characterised in that the front end region of the tongue (41) is bent outwards in an arc (42).

3. A circular socket according to claim 1 and/or 2, characterised in that two adjacent contact spring arms (7), spaced laterally from one another, extend forwardly from the spring arm base section (4) so that a gap (8) is formed between the contact spring arms (7), while the contact spring arms are attached at the front to the plug ring (10) which forms a closed ring with merely two superimposed impact edges.

4. A circular socket according to one of claims 1 to 3, characterised in that at least one hole (36) is provided in the cylindrical barrel of the spring arm base section (4), the hole being penetrated by a tang (34) cut out of the cylindrical wall of the retaining ring (32), with the tang being turned over inwardly at the edge.

5. A circular socket according to one of claims 1 to 3, characterised in that two holes (36) are provided in the cylindrical barrel of the spring arm base section (4), each hole (36) being penetrated by a tang (34) cut out of the cylindrical wall of the retaining ring (32), with the tangs being turned over inwardly at the edge in opposite directions.

6. A circular socket according to one of claims 1 to 5, characterised in that the surrounding spring member (2) has a plug-in limiting bead (38) at its rear section.

## Revendications

1. Douille d'enfichage circulaire, constituée par une zone (3) à griffes conductrices et, s'y raccordant vers l'avant, par une zone de base cylindrique (4) à bras élastiques, des bras élastiques (7) disposés à intervalles les uns des autres, et qui s'étendent vers l'avant en étant recourbés vers l'intérieur, étant reliés au bord antérieur de la zone de base (4) à bras élastiques, ces bras étant reliés à l'avant à un anneau d'enfichage (10), l'anneau d'enfichage (10) étant enserré par un anneau élastique de recouvrement (14) fendu en direction longitudinale de la douille d'enfichage circulaire (1), douille caractérisée en ce que à partir de l'anneau d'enfichage (10) s'étend vers l'arrière au moins un bras élastique de contact (7) qui est relié à la partie de base (4) à bras élastiques, tandis qu'il est prévu à une certaine distance latérale du bras élastique de contact (7) et se faisant face, une patte (39) reliée à la partie de base à bras élastique (4) et une patte (40) reliée à l'anneau d'enfichage (10), ces pattes étant recourbées vers l'intérieur et en ce que un ressort de recouvrement (2) étant placé sur la douille (1), ce ressort comportant au moins une entretoise de liaison (31), de préférence deux entretoises de liaison voisines (31) disposées sur des creux (29) du ressort de recouvrement (2) et qui sont reliées au bord arrière (27) de l'anneau élastique de recouvrement (14), en s'étendant vers l'arrière et en étant placées sur un anneau de serrage (32), des bras élastiques d'encliquetage (28) étant disposés entre les entretoises de liaison (31) ou bien à côté d'une entretoise de liaison (31), ces bras élastiques d'encliquetage étant reliés au bord arrière (27) de l'anneau élastique de recouvrement (14) et s'étendant vers l'arrière, tandis qu'il est prévu une languette élastique de contact (41) s'étendant vers l'avant, reliée à l'anneau de serrage (32), et recourbée vers l'intérieur, qui traverse l'intervalle entre les deux pattes (39, 40) de la douille d'enfichage circulaire (1).

2. Douille circulaire selon la revendication 1, caractérisée en ce que dans sa zone terminale antérieure, la languette (41) est recourbée vers l'extérieur selon un arc (42).

3. Douille circulaire selon la revendication 1 et/ou 2, caractérisée en ce que depuis la partie de base à bras élastique (4) deux bras élastiques de contact voisins (7) s'étendent vers l'avant à une certaine distance latérale l'un de l'autre, de sorte qu'un intervalle (8) est ménagé entre ces bras élastiques de contact (7), ces bras élastiques de contact étant reliés, dans leurs zones terminales antérieures, à l'anneau d'enfichage (10), qui constitue un anneau fermé avec uniquement deux arêtes de butées placées l'une sur l'autre.

4. Douille circulaire selon l'une des revendications 1 à 3, caractérisée en ce qu'il est prévu dans l'enveloppe cylindrique de la partie de base à bras élastiques (4) au moins un trou (36) qui est traversé par une patte (34) découpée dans la paroi cylindrique de l'anneau de serrage (32), cette patte étant rabattue vers l'intérieur.

5. Douille circulaire selon l'une des revendications 1 à 3, caractérisée en ce qu'il est prévu deux trous (36) dans l'enveloppe cylindrique de la partie de base à bras élastiques (4), chacun de ces trous (36) étant traversé par une patte (34) découpée dans la paroi cylindrique de l'anneau de serrage (32), ces pattes étant rabattues vers l'intérieur en sens contraire.

6. Douille circulaire selon l'une des revendications 1 à 5, caractérisée en ce que le ressort de recouvrement (2) comporte dans sa zone arrière un boudin de limitation d'enfichage (38).
